# EUROPÄISCHE PATENTSCHRIFT

(11) **EP 2 315 546 B1**
(45) Veröffentlichungstag und Bekanntmachung des Hinweises auf die Patenterteilung: **11.09.2019**
(21) Anmeldenummer: 09741209.2
(22) Anmeldetag: 23.07.2009
(51) Int. Cl.: A47L 15/00, A47L 15/42, A47L 15/46

(54) **GESCHIRRSPÜLMASCHINE MIT ZWEI UMWÄLZKREISLÄUFEN**
DISHWASHER HAVING CIRCULATION CIRCUITS
LAVE-VAISSELLE PRÉSENTANT DEUX CIRCUITS DE CIRCULATION

(30) Priorität: 23.07.2008 DE 102008040653; 15.07.2009 WO PCT/EP2009/059018
(43) Veröffentlichungstag der Anmeldung: 04.05.2011
(73) Patentinhaber: BSH Hausgeräte GmbH, 81739 München (DE)
(72) Erfinder: FAUTH, Michael, 91785 Pleinfeld (DE); HEISELE, Bernd, 89567 Sontheim (DE); RIEGER, Roland, 73492 Rainau (DE)
(86) Internationale Anmeldenummer: PCT/EP2009/005369
(87) Internationale Veröffentlichungsnummer: WO 2010/009890

(56) Entgegenhaltungen:
- EP-A- 0 669 097
- EP-A- 0 800 785
- EP-A- 0 911 439
- EP-A- 1 886 615
- WO-A-98/08428
- DE-A1- 3 901 169
- DE-A1- 4 243 605

## Beschreibung

Die vorliegende Erfindung betrifft eine Geschirrspülmaschine mit einem Spülbehälter zur Aufnahme von Spülgut und mit einem ersten Umwälzkreislauf zum Beaufschlagen von in dem Spülbehälter befindlichem Spülgut mit einer Spülflüssigkeit, wobei der erste Umwälzkreislauf eine Umwälzpumpe zum Umwälzen der Spülflüssigkeit, eine Wasserheizung zum Beheizen der umgewälzten Spülflüssigkeit und eine Sprüheinrichtung zum Besprühen des Spülguts mit der umgewälzten Spülflüssigkeit aufweist, wobei in dem ersten Umwälzkreislauf die Spülflüssigkeit aus dem Spülbehälter zur Umwälzpumpe geleitet und über die Sprüheinrichtung in den Spülbehälter zurückgeführt ist.

Aus der DE 39 01 169 A1 ist eine Geschirrspülmaschine bekannt, bei der eine Rückgewinnung der Wärmeenergie einer erhitzten Arbeitsflüssigkeit vorgesehen ist, indem diese auf Frischwasser übertragen wird. In welcher Weise die Arbeitsflüssigkeit jedoch erhitzt wird, ist nicht offenbart.

Aus der Praxis ist eine Geschirrspülmaschine mit einem derartigen Umwälzkreislauf bekannt. Bei einer derartigen Geschirrspülmaschine wird das Spülgut in einem Spülbehälter mit Spülflüssigkeit beaufschlagt, indem sich in einem Sammeltopf des Spülbehälters sammelnde Spülflüssigkeit mittels einer Umwälzpumpe entnommen und über eine Sprüheinrichtung zurück in den Spülbehälter gepumpt wird. Eine erforderliche Beheizung der Spülflüssigkeit erfolgt dabei zeitgleich mit der Beaufschlagung des Spülguts durch eine im Umwälzkreislauf angeordnete Wasserheizung.

Nachteilig bei der bekannten Geschirrspülmaschine ist jedoch, dass eine Beheizung einer Spülflüssigkeit eine Erwärmung des Spülbehälters und/oder des darin befindlichen Spülguts bedingt. Wenn also die zu erwärmende Spülflüssigkeit nicht zur unmittelbaren Beaufschlagung von Spülgut vorgesehen ist, führt dies zu einem unnötigen Energieverbrauch und folglich zu einer geringen Effizienz der Geschirrspülmaschine.

Aufgabe der vorliegenden Erfindung ist es, eine Geschirrspülmaschine bereitzustellen, bei der die Effizienz verbessert ist.

Die Aufgabe wird bei einer Geschirrspülmaschine der eingangs genannten Art dadurch gelöst, dass in dem ersten Umwälzkreislauf auf einer Ausgangsseite der wälzpumpe eine Verzweigungsstelle vorgesehen ist, der Durchflussteuermittel zugeordnet sind, welche es ermöglichen, die Spülflüssigkeit wahlweise in dem ersten Umwälzkreislauf und/oder in einem zweiten Umwälzkreislauf umzuwälzen, wobei der zweite Umwälzkreislauf die Umwälzpumpe des ersten Umwälzkreislaufs, die Wasserheizung des ersten Umwälzkreislaufs und zusätzlich einen Flottenspeicher umfasst, wobei in dem zweiten Umwälzkreislauf die Spülflüssigkeit aus dem Spülbehälter zur Umwälzpumpe geleitet, über eine Eingangsöffnung in den Flottenspeicher bzw. Vorratsbehälter gepumpt und über eine Ausgangsöffnung des Flottenspeichers in den Spülbehälter zurückgeführt ist.

Dadurch lässt sich eine Geschirrspülmaschine mit verbesserter Effizienz bereitstellen.

Unter Durchflusssteuermittel werden insbesondere solche Mittel verstanden, welche den Durchfluss einer Spülflüssigkeit beeinflussen können. Insbesondere sind elektrisch betätigbare Durchflusssteuermittel vorgesehen, welche eine automatische Steuerung des Durchflusses von Spülflüssigkeit durch eine Steuereinrichtung der Geschirrspülmaschine in einfacher Weise ermöglichen.

Dabei wird unter einer Spülflüssigkeit, auch Spülflotte genannt, vorzugsweise eine Flüssigkeit verstanden, welche dazu vorgesehen ist, auf das Spülgut aufgebracht zu werden, um dieses zu reinigen und/oder in anderer Weise zu behandeln. So kann die Spülflüssigkeit beispielsweise auch zum Erwärmen des Spülgutes vorgesehen sein, was beispielsweise während eines Klarspülschrittes üblich ist. Eine Spülflüssigkeit besteht in aller Regel zu einem überwiegenden Teil aus Wasser. Dabei kann die Spülflüssigkeit je nach Betriebsphase der Geschirrspülmaschine mit Reinigungsmitteln, mit Reinigungshilfsmitteln, wie beispielsweise Klarspülmittel und/oder mit Schmutz, der vom Spülgut gelöst wurde, angereichert sein.

Die Durchflusssteuermittel sind zweckmäßigerweise so ausgelegt, dass in einem ersten Betriebszustand die Spülflüssigkeit zumindest im Wesentlichen im ersten Umwälzkreislauf zirkulieren kann. Auf diese Weise ist eine herkömmliche Behandlung von Spülgut, beispielsweise von Geschirr, möglich. Weiterhin sind sie insbesondere so ausgebildet, dass in einem zweiten Betriebszustand die Spülflüssigkeit zumindest im Wesentlichen im zweiten Umwälzkreislauf zirkulieren kann. Es können ggf. aber auch weitere Betriebszustände vorgesehen sein, bei denen keinerlei Zirkulation oder eine Zirkulation in beiden Umwälzkreisläufen möglich ist.

Durch eine entsprechende Steuerung der Durchflusssteuermittel ist es folglich möglich, die von der Umwälzpumpe geförderte Spülflüssigkeit wahlweise in dem ersten Umwälzkreislauf über die Sprüheinrichtung und/oder in dem zweiten Umwälzkreislauf über den Flottenspeicher bzw. Vorratsspeicher in den Spülbehälter zurückzuführen.

Bei Einnahme des zweiten Betriebszustands der Durchflusssteuermittel kann sich ein überwiegender Teil des Gesamtvolumens der Spülflüssigkeit während des Umwälzens im zweiten Umwälzkreislauf im Flottenspeicher selbst befinden, was letztlich auch bedeutet, dass sich nur ein geringerer Teil der umgewälzten Spülflüssigkeit im Spülbehälter befindet und dort Wärme abgeben kann.

Wird nun die Spülflüssigkeit im zweiten Umwälzkreislauf umgewälzt und dabei beheizt, so werden der Spülbehälter, dessen etwaige Dämmung, sich gegebenenfalls im Spülbehälter befindliches Spülgut und mit dem Spülbehälter thermisch verbundene weitere Baugruppen der Geschirrspülmaschine weniger erwärmt als dies bei der herkömmlichen Beheizung einer Spülflüssigkeit der Fall ist. Auf diese Weise kann eine Spülflüssigkeit mit einem geringeren Energieeinsatz erwärmt werden. Zudem wird im Spülbehälter weniger Wasserdampf erzeugt, was die Energieverluste weiter senkt.

Weiterhin kann die Ausgangsöffnung des Flottenspeichers so mit dem Spülbehälter verbunden sein, dass die im zweiten Umwälzkreislauf umgewälzte Spülflüssigkeit im Spülbehälter bis zum Erreichen des Sammeltopfs einen kürzeren Weg zurücklegt, als dies bei einer im ersten Umwälzkreislauf umgewälzten und damit über das Sprühsystem in den Spülbehälter eingebrachten Spülflüssigkeit der Fall ist. Hierdurch nimmt die Wärmeabgabe der Spülflüssigkeit im Spülbehälter weiter ab.

Die Ausgangsöffnung des Flottenspeichers kann bei geeigneter Anordnung des Flottenspeichers mit einer Eingangsöffnung des Spülbehälters derart korrespondieren, dass die den Flottenspeicher durch die Ausgangsöffnung verlassende Spülflüssigkeit unmittelbar, das heißt ohne aufwändige Verbindungsleitungen, durch die Eingangsöffnung in den Spülbehälter eintritt.

Die vorgeschlagene Geschirrspülmaschine ermöglicht die Beheizung von Spülflüssigkeit sowohl im ersten Umwälzkreislauf als auch im zweiten Umwälzkreislauf in vorteilhafter Weise mit nur einer, d.h. einzigen Wasserheizung. Hierdurch ergibt sich ein einfacher Aufbau der erfindungsgemäßen Geschirrspülmaschine. Die Wasserheizung kann beispielsweise im Spülbehälter, im Sammeltopf, zwischen dem Sammeltopf und der Umwälzpumpe oder zwischen der Umwälzpumpe und der Verzweigungsstelle angeordnet sein.

Für die Umwälzung der Spülflüssigkeit in dem ersten Umwälzkreislauf als auch in dem zweiten Umwälzkreislauf ist zudem in vorteilhafter Weise lediglich eine einzige Umwälzpumpe erforderlich, da diese stromaufwärts der Verzweigungsstelle angeordnet sein kann. Hierdurch vereinfacht sich der Aufbau der erfindungsgemäßen Geschirrspülmaschine weiter. Die Umwälzpumpe kann eingangsseitig mit einem an dem Spülbehälter angeordneten Sammeltopf zum Sammeln von Spülflüssigkeit verbunden und bevorzugt im oder am Sammeltopf angeordnet sein, weswegen dieser auch als Pumpentopf bezeichnet wird.

Die erfindungsgemäße Geschirrspülmaschine zeichnet sich durch einen geringen Energieverbrauch aus. Dabei ist der konstruktive Aufwand verhältnismäßig gering, so dass sie einfach und kostengünstig herstellbar ist. Die erfindungsgemäße Geschirrspülmaschine kann folglich insbesondere als Haushaltsgeschirrspülmaschine ausgebildet sein.

Gemäß einer vorteilhaften Weiterbildung der Erfindung ist die Spülflüssigkeit in dem zweiten Umwälzkreislauf derart in den Spülbehälter, vorzugsweise durch Überfüllung, zurückgeführt, dass sie entlang einer Teilhöhe oder entlang einer Gesamthöhe einer Innenseite einer Wand, insbesondere einer Seitenwand, des Spülbehälters nach unten strömt. Auf diese Weise ist sichergestellt, dass die im zweiten Umwälzkreislauf umgewälzte Spülflüssigkeit nicht oder nur wenig mit in Geschirrkörben positioniertem Spülgut in Kontakt kommt. Dies gilt selbst dann, wenn die Spülflüssigkeit aus konstruktiven Gründen in einem oberen Bereich des Spülbehälters in diesen eingeleitet wird. Auf diese Weise wird eine Wärmeabgabe der Spülflüssigkeit an das Spülgut vermieden, so dass die Effizienz der Geschirrspülmaschine weiter steigt. Dabei gilt, dass die unerwünschte Verdampfungsneigung der Spülflüssigkeit im Spülbehälter umso geringer ist, je weiter unten die Spülflüssigkeit in den Spülbehälter eingeleitet wird, da so die Teilhöhe, entlang derer die Spülflüssigkeit entlang der Wand nach unten strömt, verringert wird. Vorzugsweise kann die Spülflüssigkeit daher in einem mittleren Bereich des Spülbehälters und besonders bevorzugt in einem unteren Bereich des Spülbehälters eingeleitet werden.

Nach einer zweckmäßigen Weiterbildung der Erfindung ist die Ausgangsöffnung über eine Rücklaufleitung zum Zurückführen der Spülflüssigkeit mit dem Spülbehälter verbunden. Eine Rücklaufleitung ermöglicht es, unabhängig von der Anordnung des Flottenspeichers, die Spülflüssigkeit so in den Spülbehälter einzuleiten, dass diese dort wenig Wärme abgibt. Die Rücklaufleitung kann innerhalb und/oder außerhalb des Spülbehälters verlaufen.

Gemäß einer vorteilhaften Weiterbildung der Erfindung mündet die Rücklaufleitung in einem unteren Bereich des Spülbehälters in den Spülbehälter. Beispielsweise kann ein stromabwärtiger Endabschnitt der Rücklaufleitung innerhalb des Spülbehälters verlaufen, wobei die Mündung der Rücklaufleitung insbesondere in der Nähe des Sammeltopfs oder unmittelbar am Sammeltopf vorgesehen sein. Ebenso kann ein stromabwärtiger Endabschnitt der Rücklaufleitung außerhalb des Spülbehälters verlaufen, wobei die Mündung der Rücklaufleitung mit einer Eingangsöffnung des Spülbehälters verbunden sein kann, welche insbesondere in der Nähe des Sammeltopfs oder unmittelbar am Sammeltopf vorgesehen sein kann. Hierdurch kann ein Wärmeverlust der Spülflüssigkeit im Spülbehälter weitgehend vermieden werden.

Nach einer zweckmäßigen Weiterbildung der Erfindung ist die Ausgangsöffnung als Überlauföffnung ausgebildet. Auf diese Weise ist während des Umwälzens ein gleichmäßiger Spülflüssigkeitsstand im Flottenspeicher ohne aufwändige Steuerungsmittel im Bereich der Ausgangsöffnung gewährleistet. Über die Überlauföffnung verlässt pro Zeiteinheit genau diejenige Menge von Spülflüssigkeit den Flottenspeicher, welche dem Flottenspeicher über die Eingangsöffnung zugeführt wird. Eine für die Beheizung günstige Umwälzgeschwindigkeit, beispielsweise in einer Größenordnung von 20 bis 30 l/min, kann so in einfacher Weise durch eine Steuerung der Drehzahl der Umwälzpumpe eingestellt werden. Dabei ergibt sich ein gleichmäßiger Umwälzstrom, so dass die sich außerhalb des Flottenspeichers befindliche Menge der Spülflüssigkeit gering gehalten werden kann, was der Energieeffizienz dienlich ist, ohne dass hierbei die Gefahr eines Trockenlaufens der Wasserheizung besteht, was diese beschädigen könnte.

Gemäß einer vorteilhaften Weiterbildung der Erfindung sind die Eingangsöffnung und die Ausgangsöffnung an sich gegenüberliegenden Endbereichen des Flottenspeichers angeordnet. Hierdurch wird eine gleichmäßige Temperaturverteilung innerhalb der beheizten Spülflüssigkeit in einfacher Weise gefördert, indem strömungstote Bereiche im Flottenspeicher zumindest verringert werden. Hierdurch können Schäden an der Geschirrspülmaschine durch lokale Temperaturmaxima in der erhitzten Spülflüssigkeit verhindert werden.

Nach einer zweckmäßigen Weiterbildung der Erfindung sind in dem Flottenspeicher Strömungsleitelemente vorgesehen. Hierdurch kann die Bildung von strömungstoten bzw. strömungsreduzierten Zonen im Flottenspeicher weiter reduziert werden.

Gemäß einer vorteilhaften Weiterbildung der Erfindung ist die Eingangsöffnung an einem unteren Ende des Flottenspeichers angeordnet. Hierdurch ist es möglich, den Flottenspeicher unter Zuhilfenahme der Gewichtskraft der Spülflüssigkeit über die Eingangsöffnung zu entleeren. Hierdurch ist es in einfacher Weise möglich, in dem Flottenspeicher gespeicherte Spülflüssigkeit zurück in den ersten Umwälzkreislauf zu führen, wenn beispielsweise das Spülgut mittels der Spülflüssigkeit behandelt werden soll.

Nach einer zweckmäßigen Weiterbildung der Erfindung umfassen die Durchflusssteuermittel eine Wasserweiche, welche wenigstens einen steuerbaren Ausgang aufweist, der mit wenigstens einem Sprühelement der Sprüheinrichtung verbunden ist, und welche einen weiteren Ausgang aufweist, der mit einer zum Flottenspeicher führenden Verbindungsleitung verbunden ist. Eine Wasserweiche ist bei praktisch allen modernen Geschirrspülmaschinen vorhanden und dient insbesondere dazu, von der Umwälzpumpe zugeführte Spülflüssigkeit auf verschiedene Sprühelemente des Sprühsystems der Geschirrspülmaschine zu verteilen. Das Sprühsystem kann beispielsweise einen oberen drehbaren Sprüharm, einen unteren drehbaren Sprüharm und eine feststehende Deckenbrause umfassen, wobei jedes dieser Sprühelemente mit einem Ausgang der Wasserweiche verbunden sein kann. Die Wasserweiche kann verschiedene Betriebszustände aufweisen, in denen einzelne dieser Ausgänge, mehrere dieser Ausgänge oder alle dieser Ausgänge wahlweise geöffnet bzw. geschlossen sind. Die Steuerung der Wasserweiche erfolgt dabei automatisch.

Indem nun bei der Wasserweiche zweckmäßigerweise ein weiterer Ausgang für eine Verbindungsleitung zum Flottenspeicher vorgesehen ist, kann die Verzweigungsstelle in die Wasserweiche integriert werden, so dass sich die Konstruktion der Geschirrspülmaschine einfach gestaltet. Die Wasserweiche kann so ausgestaltet sein, dass sämtliche für das Sprühsystem vorgesehenen Ausgänge gleichzeitig geschlossen werden können. Auf diese Weise ist es ohne größeren Aufwand möglich, den ersten Umwälzkreislauf zu unterbrechen, wenn die Spülflüssigkeit über den zweiten Umwälzkreislauf geführt werden soll, etwa um die Spülflüssigkeit zu beheizen, ohne das Spülgut gleichzeitig behandeln zu wollen. Der Ausgang für die Verbindungsleitung kann so ausgebildet sein, dass er steuerbar ist, oder dass er immer geöffnet ist.

Gemäß einer vorteilhaften Weiterbildung der Erfindung umfassen die Durchflusssteuermittel insbesondere ein Sperrventil, welches in der Verbindungsleitung angeordnet ist. Unter einem Sperrventil werden vorzugsweise Ventile verstanden, welche - anders als gängige Wasserweichen, die lediglich in eine Durchflussrichtung sperren können - einen Durchfluss von Flüssigkeit in beide Strömungsrichtungen unterbrechen können. Hierdurch kann mit nur einem Ventil der zweite Umwälzkreislauf geöffnet bzw. unterbrochen werden und das Füllen bzw. Entleeren des Flottenspeichers gesteuert werden.

Gemäß einer zweckmäßigen Weiterbildung der Erfindung ist die Wasserheizung als Durchlauferhitzer ausgebildet. Ein Durchlauferhitzer umfasst vorzugsweise ein wasserleitendes Element, beispielsweise ein Rohr, an oder in dem wenigstens ein Heizelement angeordnet ist. Eine Durchlaufheizung zeichnet sich dabei durch eine geringe Baugröße, durch einen guten Wirkungsgrad und durch eine gleichmäßige Beheizung der umgewälzten Spülflüssigkeit aus. Der Durchlauferhitzer kann zweckmäßigerweise in die Umwälzpumpe integriert sein. Alternativ oder zusätzlich könnte auch ein offen angeordnetes Heizelement, beispielsweise ein in dem Spülbehälter oder ein in dem Sammeltopf angeordnetes Heizelement, vorgesehen sein. Durchlauferhitzer sind jedoch effizienter, sind gegen Beschädigungen resistenter und können, insbesondere bei höheren Strömungsgeschwindigkeiten, eine höhere Wärmemenge je Zeiteinheit an die Spülflüssigkeit abgeben.

Nach einer zweckmäßigen Weiterbildung der Erfindung sind Isoliermittel für den Flottenspeicher, vorzugsweise eine thermische Rundumisolierung, vorgesehen, welche einer Übertragung von im Inneren des Flottenspeichers befindlicher Wärme nach außen entgegenwirken. Derartige Isoliermittel wirken einer Abkühlung der Spülflüssigkeit im Flottenspeicher entgegen. Hierdurch kann die Effizienz der Geschirrspülmaschine erhöht werden, insbesondere wenn die Spülflüssigkeit für einen längeren Zeitraum im zweiten Umwälzkreislauf umgewälzt oder im Flottenspeicher nach dem Umwälzen zwischengespeichert wird.

Gemäß einer vorteilhaften Weiterbildung ist eine Steuereinrichtung vorgesehen, bei der mindestens ein Spülprogramm zum Steuern eines Spülgangs zum Spülen von Spülgut in dem Spülbehälter und mindestens ein Vorheizprogramm zum Steuern eines Vorheizzyklus zum Vorheizen von Spülflüssigkeit für einen Spülgang jeweils getrennt voneinander aufrufbar sind, wobei der Vorheizzyklus eine Heizphase umfasst, während der ein Umwälzen und Beheizen von Spülflüssigkeit im zweiten Umwälzkreislauf erfolgt.

Die Steuereinrichtung ist hierbei zur automatischen Steuerung von Betriebsabläufen der Geschirrspülmaschine vorgesehen. Sie kann hierzu vorzugsweise als sogenannte Ablaufsteuerung, insbesondere als elektronische Ablaufsteuerung, ausgebildet sein.

In der Steuereinrichtung ist wenigstens ein Spülprogramm zum Steuern eines Spülgangs zum Spülen von Spülgut, insbesondere zum Spülen von Geschirr, hinterlegt. Vorteilhafterweise sind dabei mehrere Spülprogramme vorgesehen, von denen jeweils eines durch den Bediener ausgewählt und gestartet werden kann. Hierdurch ist es möglich, den Ablauf eines Spülgangs insbesondere an die Beladungsmenge, an die Beladungsart, an den Verschmutzungsgrad des Spülgutes und/oder an die gewünschte Dauer des Spülgangs anzupassen.

Die jeweils hinterlegten Spülprogramme können zweckmäßigerweise jeweils wenigstens einen Vorspülschritt zum Vorreinigen von Spülgut, wenigstens einen Reinigungsschritt zum gründlichen Reinigen von Spülgut, wenigstens einen Zwischenspülschritt zum Entfernen von verschmutzter Spülflüssigkeit vom Spülgut, wenigstens einen Klarspülschritt zur Vermeidung von Flecken am Spülgut und/oder zur Vorbereitung eines Trocknungsschritts und/oder wenigstens einen Trocknungsschritt zum Trocknen des Spülguts umfassen.

Darüber hinaus ist in der Steuereinrichtung in vorteilhafter Weise wenigstens ein Vorheizprogramm zum Steuern eines Vorheizzyklus zum Vorheizen von Spülflüssigkeit für einen Spülgang gespeichert. Dabei können vorzugsweise mehrere Vorheizprogramme vorgesehen sein, bei denen beispielsweise Spülflüssigkeit auf jeweils unterschiedliche Temperaturen vorgeheizt wird.

Die vorgeheizte Spülflotte kann im Flottenspeicher nach Abschluss des Vorheizzyklus in der Geschirrspülmaschine bis zum Beginn eines Spülgangs gespeichert, für eine bestimmte Wartezeit bzw. Bereitstellungszeit bis zum Start eines Spülgangs eines ausgewählten Geschirrspülprogramms bereitgestellt, und im Rahmen des Spülgangs zur Behandlung des Spülguts verwendet werden, wodurch Heizzeiten während des Spülgangs verkürzt oder ausgeblendet werden können. So kann besispielsweise der Vorspülgang des Spülgangs entfallen.

Vorheizprogramm und Spülprogramm können dabei durch eine Bedienperson der Geschirrspülmaschine in vorteilhafter Weise unabhängig voneinander gestartet werden. Damit hat die Bedienperson die Möglichkeit, zunächst das Vorheizprogramm zu starten und zu einem beliebigen späteren Zeitpunkt nach Abschluss des Vorheizprogramms ein Spülprogramm zu initiieren. In der Zwischenzeit zwischen dem Abschluss des Vorheizprogramms und dem Beginn des Spülprogramms befindet sich die Geschirrspülmaschine vorzugsweise in einem Wartemodus. Es ist in vorteilhafter Weise möglich, dass das Spülgut erst nach der Beendigung des Vorheizprogramms in den Spülbehälter der Geschirrspülmaschine eingeladen wird. Der Spülbehälter und dessen ein oder mehreren Geschirrkörbe sind dabei insbesondere weitgehend trocken, was für den Benutzer komfortabel ist. In Verbindung mit der Verkürzung der Laufzeit des Spülprogramms auf Grund der geringeren Heizzeiten kann so die Zeit verkürzt werden, in welcher das Spülgut nicht zu seiner vorgesehenen Verwendung zur Verfügung steht. Natürlich ist auch hier nicht ausgeschlossen, dass die Geschirrspülmaschine zumindest teilweise schon vor Durchführung des Vorheizprogramms beladen wird. Eine derartige Kombination von Vorheizprogramm und Wartephase wird auch als "Wait & Run Funktionalität" bezeichnet. Dabei ermöglicht die erfindungsgemäße Ausbildung der Geschirrspülmaschine eine zeit- und/oder energieoptimierte Nutzung der "Wait & Run Funktionalität".

Es ist jedoch auch möglich, ein Spülprogramm dann aufzurufen, wenn ein Vorheizprogramm nicht durchgeführt wurde. Hierdurch verlängert sich allerdings die Laufzeit des Spülprogramms, wenn eine vergleichbare Reinigungs- und/oder Trocknungswirkung erzielt werden soll. Sofern diese Verlängerung aber in Kauf genommen werden kann, ergibt sich eine gewisse Einsparung an elektrischer Energie.

Bei der erfindungsgemäßen Geschirrspülmaschine kann insbesondere vorgesehen sein, dass während der Heizphase ein Umwälzen und Beheizen von Spülflüssigkeit nur, d.h. im wesentlichen ausschließlich im zweiten Umwälzkreislauf erfolgt, so dass während der Heizphase keine oder nur eine geringe Menge von Spülflüssigkeit über das Sprühsystem bzw. die Sprüheinrichtung in den Spülbehälter geleitet ist. Im Vergleich zu Lösungen, bei denen die Spülflüssigkeit während der Heizphase über das Sprühsystem umgewälzt wird, können sowohl Wärmeverluste durch Wärmeleitung als auch Wärmeverluste durch Verdampfung von Spülflüssigkeit verringert werden. Auf diese Weise kann die Vorheizphase besonders effizient durchgeführt werden. Wenn hingegen die Spülflüssigkeit für eine gewünschte Spülbadmenge zu ihrer Voraufheizung mittels des Sprühsystems in den Spülbehälter rückgeführt werden würde, so würde sie sich in einem weiten Bereich des Spülbehälters verteilen. In entsprechender Weise würde sich die mittels des Sprühsystems des ersten Umwälzkreislaufs versprühte Flüssigkeit auch auf die ein oder mehreren im Spülbehälter angeordneten Geschirrkörbe und/oder auf darin abgestelltem, zu reinigendem Spülgut verteilen. Dies würde dazu führen, dass die Spülflüssigkeit großflächig in thermischen Kontakt mit dem Spülbehälter käme. Hierdurch würde über den Spülbehälter Wärme nach außen abgeleitet. Ebenso würde aufgrund des relativ großen Volumens des Spülbehälters ein nennenswerter Teil der Spülflüssigkeit in dem Spülbehälter verdampfen, so dass die verbleibende Spülflüssigkeit weiter abgekühlt werden würde. Diese Nachteile können dadurch weitgehend vermieden werden, dass die Spülflüssigkeit lediglich allein, d.h. ausschließlich im zweiten Umwälzkreislauf umgewälzt wird. Insgesamt können so Energieverluste während der Heizphase zum Aufheizen einer gewünschten Spülbadmenge verringert werden. Hierdurch kann der Energieeinsatz zum Nachheizen der gespeicherten Spülflüssigkeit während eines späteren Spülgangs verringert werden, was die Energieeffizienz der Geschirrspülmaschine weiter verbessert.

Gemäß einer vorteilhaften Weiterbildung der Erfindung ist zumindest ein wesentlicher Teil der während der Heizphase beheizten Spülflüssigkeit nach dem Vorheizzyklus, bevorzugt wenigstens bis zum Beginn des Spülgangs, in dem Flottenspeicher gespeichert. Im Vergleich zu Lösungen, bei denen das beheizte Wasser nach Abschluss des Vorheizzyklus in dem Spülbehälter der Geschirrspülmaschine gespeichert wird, können sowohl Wärmeverluste durch Wärmeleitung als auch Wärmeverluste durch Verdampfung von Spülflüssigkeit weiter verringert werden. Würde hingegen die vorgeheizte Spülflüssigkeit in dem Spülbehälter gespeichert, so würde sie sich in einem unterem Bereich des Spülbehälters verteilen, was dazu führt, dass sie großflächig in thermischen Kontakt mit dem Boden und/oder einem Sammeltopf des Spülbehälters käme. Hierdurch würde über den Boden beziehungsweise über den Sammeltopf Wärme nach außen abgeleitet. Ebenso könnte aufgrund des relativ großen Volumens des Spülbehälters ein nennenswerter Teil der Spülflüssigkeit in dem Spülbehälter verdampfen, so dass die verbleibende Spülflüssigkeit weiter abgekühlt werden würde. Diese Nachteile können durch die Verwendung eines Flottenspeichers mit geeigneter Größe vermieden werden. Insgesamt können so Energieverluste zwischen dem Abschluss des Vorheizzyklus und dem Beginn des Spülgangs verringert werden. Hierdurch kann der Energieeinsatz zum Nachheizen der gespeicherten Spülflüssigkeit vor oder während des Spülgangs verringert werden, was die Energieeffizienz der Geschirrspülmaschine verbessert. Der Vorteil ist dabei umso größer, je länger diese Zwischenphase auf Grund des Bedienerverhaltens dauert.

Da zudem die Temperatur der gespeicherten Spülflüssigkeit zu Beginn des Spülprogramms in vorteilhafter Weise höher sein kann, wird mit der Spülflüssigkeit bereits zu Beginn der Behandlung des Spülguts eine intensive thermische Wirkung erreicht, was sich beispielsweise während eines Reinigungsgangs des Spülgangs durch eine höhere Reinigungsleistung bemerkbar macht, was wiederum eine Verkürzung des Reinigungsgangs bei vergleichbarer Reinigungswirkung erlauben kann. Weiterhin kann während eines Klarspülgangs, wenn dabei vorgeheizte Spülflüssigkeit verwendet wird, das Spülgut schneller erwärmt werden, so dass das Spülgut die für einen nachfolgenden Trocknungsgang erforderliche Temperatur schneller erreichen kann. Hierdurch kann die Dauer des Spülgangs insgesamt weiter verkürzt werden.

Durch das Speichern der vorgeheizten Spülflüssigkeit in einem Flottenspeicher kann zudem in vielen Fällen verhindert werden, dass während des Beladens des Spülbehälters nach einem Vorheizzyklus eine größere Menge von Wasserdampf aus der Geschirrspülmaschine austritt. Hierdurch kann insbesondere eine Anreicherung der Umgebungsluft mit Feuchtigkeit verringert werden. Zudem kann eine unerwünschte Einwirkung von Wasserdampf auf den Bediener beim Beladen der Spülkammer der Geschirrspülmaschine vermieden werden. Hierdurch kann der Bedienkomfort gesteigert werden.

Gemäß einer bevorzugten Weiterbildung der Erfindung kann eine dem Vorheizzyklus nachgelagerte Temperaturmesssequenz zur Messung der Temperatur der während des Vorheizzyklus beheizten Spülflüssigkeit mittels eines Temperatursensors vorgesehen sein. Auf diese Weise kann eine Abkühlung der Spülflüssigkeit zwischen dem Vorheizzyklus und dem Beginn des Spülgangs erkannt werden. Hierdurch ist es beispielsweise möglich, den Ablauf des Spülgangs an die tatsächliche Temperatur der Spülflüssigkeit anzupassen. Die Spülflüssigkeit kann während der Messung im zweiten Umwälzkreislauf umgewälzt sein, so dass der Temperatursensor an beliebiger Stelle im zweiten Umwälzkreislauf angeordnet sein kann. Zudem erfolgt hierdurch eine Durchmischung der Spülflüssigkeit, so dass eine aussagekräftige Durchschnittstemperatur erfasst werden kann.

Nach einer vorteilhaften Weiterbildung der Erfindung kann in Abhängigkeit von der während der Temperaturmesssequenz gemessenen Temperatur eine Nachheizsequenz vorgesehen sein, bei der die Spülflüssigkeit bevorzugt im zweiten Umwälzkreislauf umgewälzt und beheizt ist. Auf diese Weise kann sichergestellt werden, dass zu Beginn des Spülgangs die Spülflüssigkeit die vorgesehene Temperatur aufweist.

Gemäß einer bevorzugten Weiterbildung der Erfindung ist ein erster Teilspülgang des, vorzugsweise nach dem Vorheizzyklus gestarteten, ggf. dann ausgewählten, Spülgangs ein Reinigungsgang, bei dem während des Vorheizzyklus beheizte und danach gespeicherte Spülflüssigkeit verwendet ist. Durch den Verzicht auf einen Vorspülgang kann die Laufzeit des Spülgangs insgesamt verkürzt werden. Durch die unmittelbare Beaufschlagung des Spülguts mit vorgeheizter Spülflüssigkeit kann dennoch in vielen Fällen eine ausreichende Reinigungswirkung erreicht werden.

Nach einer vorteilhaften Weiterbildung der Erfindung kann der Vorheizzyklus eine der Heizphase vorgelagerte Reinigungsphase zur Reinigung eines Bodenbereichs des Spülbehälters umfassen, bei dem zunächst ein Umwälzen von Spülflüssigkeit über den ersten Umwälzkreislauf und dann ein Abpumpen der umgewälzten Spülflüssigkeit mittels einer Laugenpumpe erfolgt. Hierdurch kann eine Verschleppung von im Bodenbereich des Spülbehälters befindlichem Schmutz, der beispielsweise von vor dem Vorheizzyklus eingebrachtem Spülgut auf den Behälterboden getropft ist, verhindert werden.

Gemäß einer bevorzugten Weiterbildung der Erfindung kann die Sprüheinrichtung mehrere individuell über eine Wasserweiche mit der Umwälzpumpe verbindbare Sprühelemente aufweisen, wobei die Wasserweiche so gesteuert ist, dass während des Umwälzens in der Reinigungsphase Spülflüssigkeit im Wesentlichen über ein in einem unteren Bereich des Spülbehälters angeordnetes Sprühelement in den Sammeltopf zurückgeführt ist. Sprüheinrichtungen moderner Geschirrspülmaschinen weisen in aller Regel mehrere individuell mit der Umwälzpumpe verbindbare Sprühelemente auf, wobei die Sprühelemente feststehend oder beweglich ausgebildet sein können. Zudem ist üblicherweise eine Wasserweiche vorgesehen, welche durch die Steuereinrichtung derart steuerbar ist, dass die Sprühelemente einzeln, in Gruppen oder insgesamt mit Spülflüssigkeit beschickt werden.

Wenn nun die Wasserweiche zweckmäßigerweise so gesteuert ist, dass während der Reinigungsphase Spülflüssigkeit im Wesentlichen über ein in einem unteren Bereich des Spülbehälters angeordnetes Sprühelement oder über mehrere in einem unteren Bereich der Spülkammer angeordnete Sprühelemente in den Spülbehälter eingebracht wird, so kann ein Kontakt der Spülflüssigkeit während der Reinigungsphase mit eventuell bereits eingeladenem Spülgut verringert werden. Auf diese Weise kann verhindert werden, dass am Spülgut anhaftender Schmutz gelöst und im Bodenbereich des Spülbehälters abgelagert wird, was während der Reinigung des Bodenbereichs kontraproduktiv wäre.

Nach einer vorteilhaften Weiterbildung der Erfindung ist dieDrehzahl der Umwälzpumpe insbesondere so gesteuert, dass sie während des Umwälzens in der Reinigungsphase des Vorheizzyklus geringer ist als ihre Nenndrehzahl. Auf diese Weise ergibt sich während der Reinigungsphase eine geringere Umwälzgeschwindigkeit als beispielsweise während eines Reinigungsgangs eines Spülgangs. Insbesondere tritt hierdurch die Spülflüssigkeit mit einer geringeren Geschwindigkeit aus den Sprühelementen der Sprüheinrichtung aus. Auf diese Weise wird die in die Spülkammer eingesprühte Spülflüssigkeit in dem Spülbehälter weniger verteilt, so dass die Gefahr des in der Reinigungsphase des Vorheizzyklus unerwünschten Ablösens von am Spülgut anhaftendem Schmutz weiter verringert wird.

Gemäß einer bevorzugten Weiterbildung der Erfindung ist die Drehzahl der Umwälzpumpe insbesondere so gesteuert, dass während des Umwälzens in der Reinigungsphase aus einem unter einem Geschirrkorb angeordneten Sprühelement austretende Spülflüssigkeit den Geschirrkorb und/oder das darin befindliche Spülgut im Wesentlichen nicht erreicht. Das bedeutet, dass während des Umwälzens in der Reinigungsphase der Geschirrkorb und/oder das gegebenenfalls darin befindliche Spülgut nur unwesentlich oder gar nicht durch Spülflüssigkeit beaufschlagt wird, welche ggf. aus einem unter dem Geschirrkorb angeordneten Sprühelement austreten kann. Dies kann z.B. der Fall sein, wenn die Wasserweiche den Ausgang zum jeweiligen, insbesondere unteren, Sprühelement des Sprühsystems nicht ganz dicht verschließt und etwas Leckageflüssigkeit in das jeweilige Sprühelement gepumpt wird. Moderne Geschirrspülmaschinen weisen in aller Regel einen oder mehrere Geschirrkörbe zum Plazieren von Spülgut auf. Dabei ist in vielen Fällen unter den vorhanden Geschirrkörben jeweils ein drehbar gelagerter Sprüharm angeordnet, der an seiner Oberseite Austrittsdüsen für Spülflüssigkeit aufweist. Dabei arbeitet die Umwälzpumpe während der Durchführung eines Spülgangs zumindest zeitweise mit einer derart hohen Drehzahl, dass die Geschwindigkeit der durch die Düsen austretende Spülflüssigkeit so hoch ist, dass die Spülflüssigkeit das im Geschirrkorb befindliche Spülgut, beispielsweise zum Zwecke der Reinigung, erreicht. Durch eine Absenkung der Drehzahl der Umwälzpumpe während der Reinigungsphase des Vorheizzyklus kann nun erreicht werden, dass die Spülflüssigkeit so langsam aus den Düsen austritt, dass die Spülflüssigkeit weder in Kontakt mit dem Geschirrkorb noch mit dem darin befindlichen Spülgut kommt. Hierdurch wird das Ablösen von am Spülgut anhaftenden Schmutz sicher verhindert.

Nach einer vorteilhaften Weiterbildung der Erfindung ist die Drehzahl der Umwälzpumpe während eines Umwälzens von Spülflüssigkeit im zweiten Umwälzkreislauf, insbesondere während der Heizphase des Vorheizzyklus, geringer als während des Umwälzens im ersten Umwälzkreislauf, insbesondere als während eines wasserführenden Teilspülgangs des Spülgangs. Auf diese Weise kann eine Verwirbelung der Spülflüssigkeit in dem Spülbehälter verringert werden, was zu einer geringeren Wärmeabgabe der Spülflüssigkeit führt.

Gemäß einer bevorzugten Weiterbildung der Erfindung ist bei dem Vorheizzyklus zumindest teilweise während eines vorangegangenen Spülgangs in den Flottenspeicher eingebrachte Spülflüssigkeit verwendet. Hierdurch kann der Wasserverbrauch der Geschirrspülmaschine gesenkt werden. Zudem weist die im Flottenspeicher gespeicherte Spülflüssigkeit in aller Regel wenigstens Raumtemperatur und damit eine höhere Temperatur auf, als Rohwasser aus einer gebäudeseitigen Wasserversorgung. Damit sinkt der Energiebedarf zur Beheizung der Spülflüssigkeit während des Vorheizzyklus.

Nach einer vorteilhaften Weiterbildung der Erfindung ist nach dem Ende des Vorheizzyklus eine Ausgabe einer Meldung vorgesehen, welche dem Benutzer das Ende des Vorheizzyklus signalisiert. Hierdurch wird der Bediener in die Lage versetzt, das Spülprogramm sobald als möglich zu nutzen.

Nach einer zweckmäßigen Weiterbildung der Erfindung erfolgt die Meldung über eine Bedienschnittstelle, welche akustische und/oder optische Ausgabemittel umfasst. Akustische Ausgabemittel können Lampen, Leuchtdioden, alpha-numerische und/oder graphische Ausgabemittel umfassen. Optische Ausgabemittel können beispielsweise Summer und/oder Lautsprecher aufweisen.

Weiterhin betrifft die Erfindung ein Verfahren zum Betreiben einer Geschirrspülmaschine, insbesondere einer erfindungsgemäßen Geschirrspülmaschine, bei dem ein Spülgang zum Spülen von Spülgut in einem Spülbehälter und ein Vorheizzyklus zum Vorheizen von Spülflüssigkeit für den Spülgang durchgeführt wird, wobei der Vorheizzyklus eine Heizphase umfasst, während der Spülflüssigkeit umgewälzt und beheizt wird.

Bei dem erfindungsgemäßen Verfahren ist vorgesehen, dass die Spülflüssigkeit während der Heizphase aus dem Spülbehälter geleitet, über eine Eingangsöffnung in einen Flottenspeicher gepumpt und über eine Ausgangsöffnung des Flottenspeichers in den Spülbehälter zurückgeführt wird.

Das erfindungsgemäße Verfahren ermöglicht einen effizienten Betrieb einer Geschirrspülmaschine, insbesondere einer erfindungsgemäßen Geschirrspülmaschine. Weiterbildungen des erfindungsgemäßen Verfahrens sind bei der Beschreibung der beanspruchten Geschirrspülmaschine erläutert.

Die Erfindung und ihre Weiterbildungen sind nachfolgend anhand von Figuren näher erläutert. Es zeigen:
- **Figur 1**: ein vorteilhaftes Ausführungsbeispiel einer erfindungsgemäßen Haushaltsgeschirrspülmaschine in einer schematischen Seitenansicht, wobei ein erster Umwälzkreislauf für Spülflüssigkeit veranschaulicht ist,
- **Figur 2**: eine weitere Darstellung der Geschirrspülmaschine der Figur 1, wobei ein zweiter Umwälzkreislauf für Spülflüssigkeit veranschaulicht ist,
- **Figur 3**: ein weiteres vorteilhaftes Ausführungsbeispiel einer erfindungsgemäßen Haushaltsgeschirrspülmaschine in einer schematischen Seitenansicht, wobei der zweite Umwälzkreislauf für Spülflüssigkeit veranschaulicht ist, und
- **Figur 4**: einen beispielhaften Betriebsablauf der erfindungsgemäßen Geschirrspülmaschinen der Figuren 1 und 3.

In den Figuren 1 bis 4 sind nur diejenigen Bestandteile einer Geschirrspülmaschine mit Bezugszeichen versehen und erläutert, welche für das Verständnis der Erfindung erforderlich sind. Es versteht sich von selbst, dass die erfindungsgemäße Geschirrspülmaschine weitere Teile und Baugruppen umfassen kann.

In der Figur 1 ist schematisch ein vorteilhaftes Ausführungsbeispiel einer erfindungsgemäßen Geschirrspülmaschine mit einem einen Spülraum begrenzenden Spülbehälter 1 gezeigt. Im Spülraum des Spülbehälters 1 kann ein nicht dargestelltes, zu reinigendes Spülgut in Geschirrkörben 3, 5 angeordnet werden. Im gezeigten Spülbehälter 1 sind beispielhaft zwei in unterschiedlichen Sprühebenen vorgesehene Sprüharme 7, 8 angeordnet, über die das Spülgut mit Spülflüssigkeit beaufschlagt wird. Im Spülbehälterboden ist ein Pumpentopf 11 mit einer nur grob angedeuteten Siebanordnung 10 vorgesehen. Vom Pumpentopf 11 ist eine Umwälzleitung 9 mit darin angeordneter Umwälzpumpe 13 weggeführt. Die Umwälzleitung 9 ist über Zuleitungen 14, 15 strömungstechnisch mit den Sprüharmen 7, 8 verbunden. Dabei ist die Umwälzleitung 9 mit einem Eingang einer Wasserweiche 25 verbunden. Jede der Zuleitungen 14, 15 ist an einen individuell steuerbaren Ausgang der Wasserweiche 25 angeschlossen, wobei es wenigstens möglich ist, die Wasserweiche 25 so zu steuern, dass wahlweise einer der Sprüharme 7, 8 mit Spülflüssigkeit versorgt werden kann. An einen weiteren Ausgang der Wasserweiche 25 ist eine zum Flottenspeicher 19 führende Verbindungsleitung 23 angeschlossen. In der Verbindungsleitung 23 ist außerdem ein Sperrventil 26 angeordnet, das während des Befüllens und des Entleerens des Flottenspeichers 19 über dessen Eingangsöffnung 28 geöffnet ist. Während des Speicherns von Spülflüssigkeit im Flottenspeicher 19 ist es hingegen geschlossen. Der Umwälzpumpe 13 nachgeschaltet ist eine als Heizelement 12 bezeichnete Wasserheizung 12, etwa ein Durchlauferhitzer 12.

Der Pumpentopf 11 ist außerdem über Anschlussstutzen mit einer mit dem Wasserversorgungsnetz gekoppelten Frischwasser-Zuleitung 16 gekoppelt, in welcher ein Zulaufventil 33 angeordnet ist. Ebenso steht der Pumpentopf 11 mit einer Ablaufleitung 17 in Verbindung, in der eine Laugenpumpe 18 zum Abpumpen von Spülflüssigkeit aus dem Spülbehälter 1 angeordnet ist. Der Spülbehälter 1 weist an seiner in der Figur 1 rechten Seite als Speicherbehälter 19 einen sogenannten Flottenspeicher 19 als Flottenspeicher auf, der nach Art eines Wärmetauschers thermisch gekoppelt in Anlage mit einer Seitenwand 20 des Spülbehälters 1 sein kann. In dem Flottenspeicher 19 kann Spülflüssigkeit zwischengespeichert werden, die nach Ausführung eines Teilprogrammschrittes eines Spülgangs bzw. eines Spülzyklus nicht mehr benötigt wird. Der Flottenspeicher 19 ist in seinem oberen Bereich über eine Be- und Entlüftungsöffnung 22 strömungstechnisch in Verbindung mit dem Spülraum.

Eine Steuereinrichtung 27 der Geschirrspülmaschine dient der automatischen Steuerung von Betriebsabläufen nach vorgegebenen und durch einen Bediener über die Bedienschnittstelle 29 auswähl- und aktivierbaren Programmen. Die Bedienschnittstelle 29 dient neben der Eingabe von Bedienbefehlen auch der Ausgabe von Meldungen zur Bedienerführung. Beispielsweise kann der Abschluss eines Programms gemeldet werden.

In der Steuereinrichtung können mehrere Spülprogramme zur Steuerung eines Spülgangs sowie ein oder mehrere Vorheizprogramme zur Steuerung eines Vorheizzyklus zur Bereitung einer vorgeheizten Spülflüssigkeit für einen Spülgang vorgesehen sein. Die Steuereinrichtung 27 ist insbesondere zur Steuerung des Zulaufventils 33, der Laugenpumpe 18, der Umwälzpumpe 13, des Heizelements 12, der Wasserweiche 25 und des Sperrventils 26 ausgebildet und mit den zu steuernden Elementen über Steuerleitungen verbunden. Weiterhin ist die Steuereinrichtung 27 mit der Bedienschnittstelle 29 zum vorzugsweise bidirektionalen Datenaustausch und mit einem beispielhaft im Pumpentopf 11 angeordneten Temperatursensor 32 zur Erfassung der Temperatur von Spülflüssigkeit zur Aufnahme von Temperaturmesswerten verbunden.

In einem ersten herkömmlichen Umwälzkreislauf I der Geschirrspülmaschine zur Durchführung später beschriebener Teilprogrammschritte des Spülgangs sind unter anderem der Pumpentopf 11 mit zugeordneter Siebanordnung 10, die Umwälzleitung 9, die Umwälzpumpe 13, das Heizelement 12, die Wasserweiche 25, die Zuleitungen 14, 15 sowie die Sprüheinrichtung 7, 8 vorhanden bzw. integriert.

Der Flottenspeicher 19 ist demgegenüber nicht in dem ersten Hydraulikkreislauf I integriert. Vielmehr ist stromabwärts des Heizelementes 12 in der Umwälzleitung 9 eine Verzweigungsstelle 21 vorgesehen, an der eine Verbindungsleitung 23 abzweigt, die an eine Eingangsöffnung 28 des Flottenspeichers 19 angeschlossen ist. In der Verzweigungsstelle 21 ist die als Drei-Wege-Schaltventil 25 ausgebildete Wasserweiche 25 vorgesehen. Um die Spülflüssigkeit im ersten Umwälzkreislauf I umzuwälzen wird die Wasserweiche 25 so gesteuert, dass wenigstens eine der Zuführleitungen 14, 15 durch die Umwälzpumpe 13 mit Spülflüssigkeit versorgt wird. In dieser Schaltstellung des Drei-Wege-Schaltventils 25 kann daher die Spülflüssigkeit im ersten Umwälzkreislauf I der Geschirrspülmaschine zirkuliert werden. Dabei ist in der in Figur 1 dargestellten Situation das Sperrventil 26 geschlossen, so dass die Verbindung zum Flottenspeicher 19 unterbrochen ist.

Demgegenüber ist in Figur 2 das Sperrventil 26 geöffnet, so dass die Spülflüssigkeit im zweiten Umwälzkreislauf II über die Eingangsöffnung 28 in den Flottenspeicher 19 gepumpt werden kann, wobei der Flottenspeicher 19 zunächst bis zur als Überlauf 22 ausgebildeten Ausgangsöffnung 22 gefüllt wird und dann die Spülflüssigkeit über die Be- und Entlüftungsöffnung 22 in den Spülbehälter 1 eingeleitet wird. Der Flottenspeicher 19 wird derart überfüllt, dass Flüssigkeit aus ihm durch eine Überlauföffnung und/oder Überlauföffnung austritt und ein geschlossener, durchgängiger Flüssigkeitszirkulationskreislauf zwischen der Umwälzpumpe und dem Flottenspeicher gebildet ist. Dabei wird die Spülflüssigkeit im Spülbehälter 1 durch eine Rücklaufleitung 30 geführt, welche sich im Innern des Spülbehälters 1 befindet. Die Mündung der Rücklaufleitung 30 ist in einem unteren Bereich des Spülbehälters 1 angeordnet. Es wäre hierbei auch denkbar, dass ein stromaufwärtiger Teil der Rücklaufleitung 30 außerhalb des Spülbehälters 1 und lediglich ein stromabwärtiger Teil der Rücklaufleitung 30 mit deren Mündung im Spülbehälter 1 angeordnet ist. Nach Passieren der Mündung rinnt die Spülflüssigkeit entlang der Spülbehälterwand 20 weiter nach unten. Hierdurch wird die Spülflüssigkeit an den Geschirrkörben 3, 5 und an darin befindlichem Spülgut vorbeigeführt. Anschließend wird die Spülflüssigkeit S längs eines Bodens des Spülbehälters wieder in den Pumpentopf 11 mit zugeordneter Siebanordnung 10 rückgeführt.

Das Drei-Wege-Schaltventil 25 unterbricht in einer in der Figur 2 gezeigten Schaltstellung den Strömungsweg zu den Zuleitungen 14, 15. Je nach Schaltstellung des Drei-Wege-Schaltventils 25 und des Sperrventils 26 kann also die Spülflüssigkeit entweder hauptsächlich, insbesondere nur, im ersten Umwälzkreislauf I (Figur 1) oder hauptsächlich, insbesondere nur, im zweiten Umwälzkreislauf II (Figur 2) umgewälzt werden.

Figur 3 zeigt ein zweites Ausführungsbeispiel einer erfindungsgemäßen Geschirrspülmaschine, wobei deren zweiter Umwälzkreislauf II veranschaulicht ist. Der erste Umwälzkreislauf I des zweiten Ausführungsbeispiels der erfindungsgemäßen Geschirrspülmaschine entspricht dem in Figur 1 illustrierten Umwälzkreislauf I des ersten Ausführungsbeispiels der erfindungsgemäßen Geschirrspülmaschine, so dass auf eine gesonderte Darstellung verzichtet werden kann.

Wie in Figur 3 dargestellt, verläuft die Rücklaufleitung 30 gemäß dem zweiten Ausführungsbeispiel außerhalb des Spülbehälters 1. Sie erstreckt sich dabei von der als Überlauf 22 ausgebildeten Ausgangsöffnung 22 des Flottenspeichers 19 bis zu einer Eingangsöffnung 34 des Spülbehälters 1. Dabei ist die Rücklaufleitung 30 in den Flottenspeicher 19 integriert. Hier verläuft sie im Inneren des Flottenspeichers 19. Durch diese Bauform wird das nutzbare Innenvolumen des Spülbehälters 1 im Vergleich zum ersten Ausführungsbeispiel erhöht. Gleichzeitig wird der außerhalb des Spülbehälters 1 benötigte Bauraum nicht erhöht.

Während des Umwälzens der Spülflotte S im zweiten Umwälzkreislauf II wird die Spülflotte S, wie bereits bei ersten Ausführungsbeispiel beschrieben, in den Flottenspeicher 19 gepumpt. Wenn dieser gefüllt ist, wird die Spülflotte S durch den Überlauf 22 und die Rücklaufleitung 30 zur Eingangsöffnung 34 des Spülbehälters geleitet. Die Eingangsöffnung 34 des Spülbehälters ist in einem mittleren Höhenbereich des Spülbehälters 1 angeordnet. Hierdurch rinnt die Spülflotte S nach Passieren der Eingangsöffnung 34 lediglich entlang einer Teilhöhe der Wand 20, wodurch eine Wärmeabgabe der Spülflotte S zur Wand 20 verringert wird. Die Eingangsöffnung 34 des Spülbehälters könnte jedoch auch in einem unteren Höhenbereich des Spülbehälters angeordnet sein, so dass die Wärmeabgabe der Spülflotte S zur Wand 20 weiter verringert werden könnte.

In einem weiteren Ausführungsbeispiel wäre auch denkbar, dass die Eingansöffnung 30 des Spülbehälters 1 im Boden des Spülbehälters, vorzugsweise in unmittelbarer Nähe des Sammeltopfs 11 angeordnet ist. Hierdurch kann eine Wärmeübertragung zur Wand 20 ganz oder nahezu ganz verhindert werden. Auch wäre es zu diesem Zweck möglich, die Rücklaufleitung 30 unmittelbar mit einer Öffnung an einer Seitenwand oder am Boden des Sammeltopfs zu verbinden, so dass die im Umwälzkreislauf II umgewälzte Spülflotte S weder mit der Wand 20 noch dem Boden des Spülbehälters in Kontakt kommt.

Figur 4 zeigt den zeitlichen Ablauf eines beispielhaften Betriebsablaufs BA einer erfindungsgemäßen Geschirrspülmaschine, welche sowohl gemäß dem ersten Ausführungsbeispiel als auch gemäß dem zweiten Ausführungsbeispiel ausgebildet sein kann, wobei ein Vorheizzyklus VHZ und ein Spülgang SG dargestellt ist. Auf einer gemeinsamen Zeitachse t zeigt eine Kurve Z33 den Betriebszustand des Zulaufventils 33, eine Kurve Z13 den Betriebszustand der Umwälzpumpe 13, eine Kurve Z12 den Betriebszustand der Wasserheizung 12, eine Kurve Z25 den Betriebszustand der Wasserweiche 25, eine Kurve Z26 den Betriebszustand des Sperrventils 26 und eine Kurve Z18 den Betriebszustand der Laugenpumpe 18.

Zu Beginn des Vorheizzyklus VHZ wird eine optionale Reinigungsphase RP durchgeführt, deren Zweck es ist, einen Bodenbereich des Spülbehälters 1 vorzureinigen, um eine Verschleppung von Schmutz in den Flottenspeicher 19 während einer nachfolgenden Heizphase HP zu verhindern. Hierzu wird zunächst eine vorgesehene Menge an Spülflüssigkeit S in den Spülbehälter 1 der Geschirrspülmaschine eingebracht, indem das Sperrventil 26 geöffnet wird, was durch einen Betriebszustand "1" dargestellt ist. Während der Füllphase ist das Zulaufventil 33, die Umwälzpumpe 13, die Heizeinrichtung 12 und die Laugenpumpe 18 ausgeschaltet, was in Figur 4 jeweils als Betriebszustand "0" bezeichnet ist. Zudem sind beide Ausgänge der Wasserweiche 25 geschlossen. Dieser Betriebszustand der Wasserweiche ist in Figur 4 ebenfalls mit "0" bezeichnet. Wenn die vorgesehene Menge von Spülflüssigkeit S in den Spülbehälter 1 eingebracht ist, so wird das Sperrventil 26 geschlossen, was in Figur 4 als Betriebszustand "0" dargestellt ist.

Nun wird die Spülflüssigkeit S mittels der Umwälzpumpe 13 umgewälzt, wobei die Umwälzpumpe 13 mit geringer Drehzahl betrieben wird. Dieser Betriebszustand der Umwälzpumpe 13 ist in Figur 4 als "1" benannt. Die Wasserweiche 25 ist dabei so gesteuert, dass lediglich der untere Sprüharm 8 mit Spülflüssigkeit S versorgt wird. Dieser Betriebszustand der Wasserweiche 25 wird in Figur 4 als "1" dargestellt. Da das Sperrventil 26 in dieser Phase geschlossen bleibt, wird die Spülflüssigkeit ausschließlich im ersten Umwälzkreislauf I umgewälzt. Der durch die Spülflüssigkeit S vom Bodenbereich abgewaschenen Schmutz wird folglich nicht in den Flottespeicher 19 transportiert. Da die Spülflüssigkeit S lediglich mit geringer Geschwindigkeit und zwar ausschließlich aus dem unteren Sprüharm 8 austritt, wird das Spülgut nicht von der Spülflüssigkeit S erreicht, so dass auch kein weiterer Schmutz von dem Spülgut abgetragen wird.

Nach einer ausreichenden Umwälzzeit wird die Umwälzpumpe 13 ausgeschaltet, die Wasserweiche 25 geschlossen und die Laugenpumpe 18 eingeschaltet, um die nun verschmutzte Spülflüssigkeit der Reinigungsphase RP nach außen abzupumpen. Nach der nun abgeschlossenen Reinigungsphase RP wird die Heizphase HP durchgeführt.

Hierzu wird zunächst Zulaufventil 33 geöffnet, was durch einen Betriebszustand "1" dargestellt ist, um Rohwasser aufzunehmen, um so die Menge an Spülflüssigkeit S im Spülbehälter 1 der Geschirrspülmaschine zu erhöhen. Gleichzeitig wird die Spülflüssigkeit S im zweiten Umwälzkreislauf II umgewälzt, indem die Umwälzpumpe 13 erneut mit niedriger Drehzahl betrieben und das Sperrventil 26 geöffnet wird. Die Wasserweiche 25 verbleibt dabei im Betriebszustand "0", so dass den Sprüharmen 7, 8 keine Spülflüssigkeit zugeführt wird. Die im zweiten Umwälzkreislauf II umgewälzte Spülflüssigkeit S wird dabei mittels der Wasserheizung 12 beheizt. Der Einschaltzustand der Wasserheizung 12 ist mit "1" bezeichnet. Wenn die Spülflüssigkeit S die vorgesehene Temperatur erreicht hat, werden die Wasserheizung 12 und die Umwälzpumpe 13 wieder ausgeschaltet. Um eine Entleerung des Flottenspeichers 19 über die Eingangsöffnung 28 zu verhindern, wird gleichzeitig das Sperrventil 26 geschlossen. Damit sind die Heizphase HP und der Vorheizzyklus VHZ insgesamt beendet.

Nach dem Ende des Vorheizzyklus VHZ kann die Ausgabe einer Meldung vorgesehen sein, welche dem Benutzer das Ende des Vorheizzyklus VHZ signalisiert. Hierdurch wird der Bediener in die Lage versetzt, den nunmehr möglichen Spülgang SG sobald als möglich zu nutzen. Die Ausgabe der Meldung kann dabei über die Bedienschnittstelle 29 erfolgen, welche hierzu akustische und/oder optische Ausgabemittel umfassen kann.

Während der nun folgenden Ruhephase bzw. Wartephase WP, d.h. Bereitstellungsphase, in der eine bestimmte, aufgeheizte Spülbadmenge im Flottenspeicher bereitgestellt ist, kann die Durchführung einer Temperaturprüfsequenz TP vorgesehen sein, um ein Absinken der Temperatur der Spülflüssigkeit S erkennen zu können. Die Temperaturprüfsequenz TP kann beispielsweise nach Ablauf einer vorgegebenen Zeit automatisch, gegebenenfalls mehrfach, durchgeführt werden. Hierzu wird die Umwälzpumpe 13 erneut mit niedriger Drehzahl betrieben und das Sperrventil 26 geöffnet, so dass die Spülflüssigkeit im ersten Umwälzkreislauf umgewälzt wird. Hierdurch wird die Spülflüssigkeit S am Temperatursensor 32 entlanggeführt, so dass dieser eine mittlere Temperatur der Spülflüssigkeit S aufnehmen kann. Da die Spülflüssigkeit S nicht über das Sprühsystem 7, 8 geführt ist, kühlt sich die Spülflüssigkeit während der Temperaturprüfsequenz TP nur wenig ab.

Nach der Messung der Temperatur der Spülflüssigkeit S kann eine Nachheizphase NP durchgeführt werden, wenn die Temperatur beispielsweise unter einen vorgegebenen Grenzwert abgefallen ist. Hierzu wird die Geschirrspülmaschine wie in der Heizphase HP des Vorheizzyklus betrieben.

Die Geschirrspülmaschine verharrt nun so lange in einem Ruhezustand, bis der Bediener durch Aufrufen eines Spülprogramms einen Spülgang SG startet. Im Beispiel der Figur 4 umfasst der Spülgang SG in dieser Reihenfolge einen Reinigungsgang RG, einen Klarspülgang KG und einen Trocknungsgang TG, d.h. ein Vorspülgang ist hierbei weggelassen. Es versteht sich von selbst, dass der Spülgang SG auch weitere Teilspülgänge, beispielsweise einen Vorspülgang oder einen Zwischenspülgang umfassen könnte.

Zu Beginn des Reinigungsgangs RG wird das Sperrventil 26 geöffnet, um die vorgeheizte Spülflüssigkeit S in den Spülbehälter 1 gelangen zu lassen. Die Kurve Z26 symbolisiert diesen Betriebszustand durch kurzzeitige Einnahme des Wertes "1". Ebenfalls zu Beginn des Reinigungsgangs RG wird die Umwälzpumpe 13 eingeschaltet und mit hoher Drehzahl betrieben. Falls erforderlich kann auch die Wasserheizung 12 für einen kurzen Zeitraum eingeschaltet werden, falls die Temperatur der Spülflüssigkeit S nicht ausreichend sein sollte. Die Wasserweiche 25 wird dabei so gesteuert, dass alternierend der untere Sprüharm 8 und der obere Sprüharm 7 mit Spülflüssigkeit S beschickt wird. Die Kurve Z25 zeigt dies durch abwechselnde Einnahme der Werte "1" bzw. "2". In einer Endphase des Reinigungsgangs RG ist die Umwälzpumpe 13 ausgeschaltet und die Spülflüssigkeit S des Reinigungsgangs RG wird mit Hilfe der Laugenpumpe 18 über einen Abwasseranschluss abgepumpt.

Zu Beginn des Klarspülgangs KG wird das Zulaufventil 33 erneut geöffnet, um Spülflüssigkeit S in den Spülbehälter 1 einzuleiten. Ebenso wird die Umwälzpumpe 13 erneut eingeschaltet und mit hoher Drehzahl betrieben. Da während des Klarspülgangs KG in aller Regel eine höhere Temperatur für die Spülflüssigkeit erforderlich ist als während eines Reinigungsgangs RG, wird die Wasserheizung 12 in aller Regel erneut für einen gewissen Zeitraum eingeschaltet. Die Wasserweiche 25 wird während des Klarspülgangs KG ebenfalls so gesteuert, dass die Sprüharme 7 und 8 abwechselnd mit Spülflüssigkeit S versorgt werden. Zu Ende des Klarspülgangs KG wird die Spülflüssigkeit S des Klarspülgangs KG durch Schließen der Wasserweiche 25 und durch Öffnen des Sperrventils 26 in den Flottenspeicher 19 gepumpt. Danach wird die Umwälzpumpe 13 erneut abgeschaltet. Falls das Fassungsvermögen des Flottenspeichers 19 nicht ausreichend ist, kann die überschüssige Spülflüssigkeit S mittels der Laugenpumpe 18 nach außen gepumpt werden.

Die anschließende Trocknung des Spülguts im Trocknungsgang TG erfolgt beispielsweise durch sogenannte Eigentrocknung, bei dem das am Spülgut anhaftende Restwasser verdunstet und beispielsweise am Spülbehälter 1 kondensiert, oder durch eine im Rahmen dieser Anmeldung nicht beschriebenen Trocknungseinrichtung.

Insgesamt ergibt sich eine Verkürzung der Dauer des Spülgangs SG, da aufgrund des zuvor durchgeführten Vorheizzyklus für den Reinigungsgang RG vorgewärmte Spülflüssigkeit S zur Verfügung steht. Hierdurch können die Heizzeiten während des Reinigungsgangs RG kurz gehalten werden.

Die Erfindung betrifft in einem vorteilhaften Ausführungsbeispiel die Erwärmung einer Spülflüssigkeit zeitlich vor dem Reinigen des Geschirrs ("Wait & Run Funktionalität"). In einem Ausführungsbeispiel der vorliegenden Erfindung wird eine erste Badmenge für einen Spülgang über den Flottenspeicher in einem externen Kreislauf umgewälzt, dabei beheizt und anschließend im Flottenspeicher bis zum eigentlichen Start des Spülgangs im aufgewärmten Zustand bis zum eigentlichen Programmstart zwischengespeichert. Hierdurch wird der Innenraum des Geräts weniger als bisher aufgeheizt, so dass sich eine Energieeinsparung erzielen lässt.

Die Restwassermenge vom Aufheizvorgang, die wegen des begrenzten Volumens des Flottenspeichers nicht darin aufgenommen werden kann, wird entweder aus dem Gerät abgepumpt oder verbleibt mit niedrigem Wasserstandsniveau für den weiteren Spülgang im Gerät. Bei der zweiten Möglichkeit ergibt sich regelmäßig ein geringerer Wasser- und Energieverbrauch. Am Boden liegendes Spülgut (z.B. durch Beladungsfehler oder wenn ein Teil aus dem Korb fällt) kann hier noch von Hand aufgenommen werden und muss nicht (wie bei Lösungen ohne Flottenspeicher) aus dem heißen Wasserbad genommen werden.

Alternativ könnte aber auch die gesamte Aufheizbadmenge am Behälterboden zwischengespeichert werden. Gegenüber Lösungen, bei denen die erste Badmenge im Innenraum der Geschirrspülmaschine aufgeheizt wird, ergibt sich eine Energieeinsparung.

Um Schmutzverschleppungen vom Bodenbereich des Spülers in den Flottenspeicher während des Aufheizvorgangs auszuschließen, kann der Bodenbereich zunächst durch Ablassen des Wassers aus dem Flottenspeicher (gespeichert vom letzten Spülgang) und kurzes Vorspülen des Innenraums mit geeigneter Umwälzpumpendrehzahl grob vorgereinigt werden. Nach diesem kurzen Vorspülen bzw. der Innenreinigung wird das verschmutzte Wasser aus dem Gerät abgepumpt. Danach wird Frischwasser ins Gerät gefüllt und im externen Umwälzkreislauf aufgeheizt.

Durch die Gerätevorbereitung kann mit diesem Verfahren durch eine Verkürzung der Spülzeit eine Art Schnellprogramm für den Kunden bereitgestellt werden. Durch die Badaufheizung über den externen Hydraulikkreislauf wird gegenüber der bekannten Innenraumaufheizung Energie eingespart. Gegenüber der konventionellen Aufheizung im Innenraum entfällt bei dieser Variante das Mitaufheizen des Spülbehälters inkl. Dämmung, der ein oder mehreren Geschirrkörbe, und/oder des Spülguts in dem oberen und dem unteren Geschirrkorb weitgehend. Somit ist auch eine Teilbeladung während des Aufheizens ohne Einfluss auf die Badaufheizung und deren Energieverbrauch möglich. Die Erfindung kann somit eine zeit- und/oder energieoptimierte Partyfunktionalität bereitstellen, d.h. es kann ein Schnelldurchlauf eines Geschirrspülprogramms zum kurzfristigen Reinigen von Spülgut z.B. bei einer Party oder Feier sowie in sonstigen Fällen, bei denen ein Schnellprogramm gewünscht ist, durchgeführt werden.

### Bezugszeichenliste

- 1: Spülbehälter
- 3: Geschirrkorb
- 5: Geschirrkorb
- 7, 8: Sprüharme einer Sprüheinrichtung
- 9: Umwälzleitung
- 10: Siebanordnung
- 11: Pumpentopf, Sammeltopf
- 12: Wasserheizung, Heizelement, Durchlauferhitzer
- 13: Umwälzpumpe
- 14: Zuleitung
- 15: Zuleitung
- 16: Frischwasser-Zuleitung
- 17: Ablaufleitung
- 18: Laugenpumpe
- 19: Flottenspeicher, Vorratsbehälter
- 20: Spülbehälter-Seitenwand
- 21: Verzweigungsstelle
- 22: Ausgangsöffnung des Flottenspeichers, Überlauf des Flottenspeichers
- 23: Verbindungsleitung
- 25: Wasserweiche, Drei-Wege-Schaltventil
- 26: Sperrventil
- 27: Steuereinrichtung
- 28: Eingangsöffnung des Flottenspeichers
- 29: Bedienschnittstelle
- 30: Rücklaufleitung
- 31: Isoliermittel
- 32: Temperatursensor
- 33: Zulaufventil
- 34: Eingangsöffnung des Spülbehälters

- I: erster Umwälzkreislauf
- II: zweiter Umwälzkreislauf
- S: Spülflüssigkeit

- BA: Betriebsablauf
- VHZ: Vorheizzyklus
- SG: Spülgang
- RP: Reinigungsphase
- HP: Heizphase
- TP: Temperaturprüfsequenz
- NP: Nachheizphase
- RG: Reinigungsgang
- KG: Klarspülgang
- TG: Trocknungsgang
- Z33: Betriebszustand des Zulaufventils
- Z13: Betriebszustand der Umwälzpumpe
- Z12: Betriebszustand der Heizeinrichtung
- Z25: Betriebszustand der Wasserweiche
- Z26: Betriebszustand des Sperrventils
- Z18: Betriebszustand der Laugenpumpe

## Patentansprüche

1. Geschirrspülmaschine mit einem Spülbehälter (1) zur Aufnahme von Spülgut und mit einem ersten Umwälzkreislauf (I) zum Beaufschlagen von in dem Spülbehälter (1) befindlichem Spülgut mit einer Spülflüssigkeit (S), wobei der erste Umwälzkreislauf (I) eine Umwälzpumpe (13) zum Umwälzen der Spülflüssigkeit (S), eine Wasserheizung (12) zum Beheizen der umgewälzten Spülflüssigkeit (S) und eine Sprüheinrichtung (7, 8) zum Besprühen des Spülguts mit der umgewälzten Spülflüssigkeit (S) aufweist, wobei in dem ersten Umwälzkreislauf (I) die Spülflüssigkeit (S) aus dem Spülbehälter (1) zur Umwälzpumpe (13) geleitet und über die Sprüheinrichtung (7, 8) in den Spülbehälter (1) zurückgeführt ist, wobei in dem ersten Umwälzkreislauf (I) auf einer Ausgangsseite der Umwälzpumpe (13) eine Verzweigungsstelle (21) vorgesehen ist, der Durchflussteuermittel (25, 26) zugeordnet sind, welche es ermöglichen, die Spülflüssigkeit (S) wahlweise in dem ersten Umwälzkreislauf (I) und/oder in einem zweiten Umwälzkreislauf (II) umzuwälzen, **dadurch gekennzeichnet, dass** der zweite Umwälzkreislauf (II) die Umwälzpumpe (13) des ersten Umwälzkreislaufs (I), die Wasserheizung (12) des ersten Umwälzkreislaufs (I) und zusätzlich einen Flottenspeicher (19) umfasst, wobei in dem zweiten Umwälzkreislauf (II) die Spülflüssigkeit (S) aus dem Spülbehälter (1) zur Umwälzpumpe (13) geleitet, über eine Eingangsöffnung (28) in den Flottenspeicher (19) gepumpt und über eine Ausgangsöffnung (22) des Flottenspeichers (19) in den Spülbehälter (1) zurückgeführt ist.

2. Geschirrspülmaschine nach vorstehendem Anspruch, **dadurch gekennzeichnet, dass** die Spülflüssigkeit (S) in dem zweiten Umwälzkreislauf (II) derart in den Spülbehälter (1) zurückgeführt ist, dass sie entlang einer Teilhöhe oder entlang einer Gesamthöhe einer Innenseite einer Wand (20), insbesondere einer Seitenwand (20), des Spülbehälters (1) nach unten strömt, insbesondere rinnt.

3. Geschirrspülmaschine nach einem der vorstehenden Ansprüche, **dadurch gekennzeichnet, dass** die Ausgangsöffnung (22) über eine Rücklaufleitung (30) zum Zurückführen der Spülflüssigkeit (S) mit dem Spülbehälter (1) verbunden ist.

4. Geschirrspülmaschine nach Anspruch 3, **dadurch gekennzeichnet, dass** die Rücklaufleitung (30) in einem unteren Bereich des Spülbehälters (1) in den Spülbehälter (1) mündet.

5. Geschirrspülmaschine nach einem der vorstehenden Ansprüche, **dadurch gekennzeichnet, dass** die Ausgangsöffnung (22) als Überlauföffnung (22) ausgebildet ist.

6. Geschirrspülmaschine nach einem der vorstehenden Ansprüche, **dadurch gekennzeichnet, dass** die Eingangsöffnung (28) und die Ausgangsöffnung (22) an sich gegenüberliegenden Endbereichen des Flottenspeichers (19) angeordnet sind.

7. Geschirrspülmaschine nach einem der vorstehenden Ansprüche, **dadurch gekennzeichnet, dass** in dem Flottenspeicher (19) Strömungsleitelemente vorgesehen sind.

8. Geschirrspülmaschine nach einem der vorstehenden Ansprüche, **dadurch gekennzeichnet, dass** die Eingangsöffnung (28) an einem unteren Ende des Flottenspeichers (19) angeordnet ist.

9. Geschirrspülmaschine nach einem der vorstehenden Ansprüche, **dadurch gekennzeichnet, dass** die Durchflusssteuermittel (25, 26) eine Wasserweiche (25) umfassen, welche wenigstens einen steuerbaren Ausgang aufweist, der mit wenigstens einem Sprühelement (7, 8) der Sprüheinrichtung (7, 8) verbunden ist, und welche einen weiteren Ausgang aufweist, der mit einer zum Flottenspeicher (19) führenden Verbindungsleitung (23) verbunden ist.

10. Geschirrspülmaschine nach einem der vorstehenden Ansprüche, **dadurch gekennzeichnet, dass** die Durchflusssteuermittel (25, 26) ein Sperrventil (26) umfassen, welches in der Verbindungsleitung (23) angeordnet ist.

11. Geschirrspülmaschine nach einem der vorstehenden Ansprüche, **dadurch gekennzeichnet, dass** die Wasserheizung (12) als Durchlauferhitzer (12) ausgebildet ist.

12. Geschirrspülmaschine nach einem der vorstehenden Ansprüche, **dadurch gekennzeichnet, dass** Isoliermittel (31) vorgesehen sind, welche einer Übertragung von im Inneren des Flottenspeichers (19) befindlicher Wärme nach außen entgegenwirken.

13. Geschirrspülmaschine nach einem der vorstehenden Ansprüche, **dadurch gekennzeichnet, dass** eine Steuereinrichtung (27) vorgesehen ist, bei der mindestens ein Spülprogramm zum Steuern eines Spülgangs (SG) zum Spülen von Spülgut in dem Spülbehälter (1) und mindestens ein Vorheizprogramm zum Steuern eines Vorheizzyklus (VHZ) zum Vorheizen von Spülflüssigkeit (S) für einen Spülgang (SG) jeweils getrennt voneinander aufrufbar sind, wobei der Vorheizzyklus (VHZ) eine Heizphase (HP) umfasst, während der ein Umwälzen und Beheizen von Spülflüssigkeit (S) im zweiten Umwälzkreislauf (II) erfolgt.

14. Geschirrspülmaschine nach Anspruch 13, **dadurch gekennzeichnet, dass** zumindest ein wesentlicher Teil der während der Heizphase (HP) beheizten Spülflüssigkeit (S) nach dem Vorheizzyklus (VHZ), bevorzugt wenigstens bis zum Beginn des Spülgangs (SG), in dem Flottenspeicher (19) gespeichert ist.

15. Geschirrspülmaschine nach einem der Ansprüche 13 oder 14, **dadurch gekennzeichnet, dass** eine dem Vorheizzyklus (VHZ) nachgelagerte Temperaturmesssequenz (TP) zur Messung der Temperatur der während des Vorheizzyklus (VHZ) beheizten Spülflüssigkeit (S) mittels eines Temperatursensors (32) vorgesehen ist.

16. Geschirrspülmaschine nach Anspruch 15, **dadurch gekennzeichnet, dass** in Abhängigkeit von der während der Temperaturmesssequenz (TP) gemessenen Temperatur eine Nachheizsequenz (NP) vorgesehen ist, bei der die Spülflüssigkeit (S) bevorzugt im zweiten Umwälzkreislauf umgewälzt und beheizt ist.

17. Geschirrspülmaschine nach einem der Ansprüche 13 bis 16, **dadurch gekennzeichnet, dass** ein erster Teilspülgang des Spülgangs (SG) ein Reinigungsgang (RG) ist, bei dem während des Vorheizzyklus (VHZ) beheizte und danach gespeicherte Spülflüssigkeit (S) verwendet ist.

18. Geschirrspülmaschine nach einem der Ansprüche 13 bis 17, **dadurch gekennzeichnet, dass** der Vorheizzyklus (VHZ) eine seiner Heizphase (HP) vorgelagerte Reinigungsphase (RP) zur Reinigung eines Bodenbereichs des Spülbehälters (1) umfasst, bei dem zunächst ein Umwälzen von Spülflüssigkeit (S) über den ersten Umwälzkreislauf (I) und dann ein Abpumpen der umgewälzten Spülflüssigkeit (S) mittels einer Laugenpumpe (18) erfolgt.

19. Geschirrspülmaschine nach Anspruch 18, **dadurch gekennzeichnet, dass** die Sprüheinrichtung (7, 8) mehrere individuell über eine Wasserweiche (25) mit der Umwälzpumpe (13) verbindbare Sprühelemente (7, 8) aufweist, wobei die Wasserweiche (25) so gesteuert ist, dass während des Umwälzens in der Reinigungsphase (RP) des Vorheizzyklus (VHZ) Spülflüssigkeit (S) im Wesentlichen über ein in einem unteren Bereich des Spülbehälters (1) angeordnetes Sprühelement (8) in den Sammeltopf (11) zurückgeführt ist.

20. Geschirrspülmaschine nach Anspruch 18 oder 19, **dadurch gekennzeichnet, dass** eine Drehzahl der Umwälzpumpe (13) so gesteuert ist, dass sie während des Umwälzens in der Reinigungsphase (RP) des Vorheizzyklus (VHZ) geringer ist als ihre Nenndrehzahl.

21. Geschirrspülmaschine nach einem der Ansprüche 18 bis 20, **dadurch gekennzeichnet, dass** die Drehzahl der Umwälzpumpe (13) so gesteuert ist, dass während des Umwälzens in der Reinigungsphase (RP) des Vorheizzyklus (VHZ) aus einem unter einem Geschirrkorb (5) angeordneten Sprühelement (8) austretende Spülflüssigkeit (S) den Geschirrkorb (5) und/oder das darin befindliche Spülgut im Wesentlichen nicht erreicht.

22. Geschirrspülmaschine nach einem der Ansprüche 13 bis 21 , **dadurch gekennzeichnet, dass** eine Drehzahl der Umwälzpumpe (13) während eines Umwälzens von Spülflüssigkeit (S) im zweiten Umwälzkreislauf (II), insbesondere während der Heizphase (HP) des Vorheizzyklus (VHZ), geringer als während des Umwälzens im ersten Umwälzkreislauf (I), insbesondere als während eines wasserführenden Teilspülgangs (RG, KG) des Spülgangs (SG), ist.

23. Geschirrspülmaschine nach einem der Ansprüche 13 bis 22, **dadurch gekennzeichnet, dass** bei dem Vorheizzyklus (VHZ) zumindest teilweise während eines vorangegangenen Spülgangs (SG) in den Flottenspeicher (19) eingebrachte Spülflüssigkeit (S) verwendet ist.

24. Geschirrspülmaschine nach einem der Ansprüchel 3 bis 23, **dadurch gekennzeichnet, dass** nach dem Ende des Vorheizzyklus (VHZ) eine Ausgabe einer Meldung vorgesehen ist, welche dem Benutzer das Ende des Vorheizzyklus (VHZ) signalisiert.

25. Geschirrspülmaschine nach Anspruch 24, **dadurch gekennzeichnet, dass** die Meldung über eine Bedienschnittstelle (29) erfolgt, welche akustische und/oder optische Ausgabemittel umfasst.

26. Verfahren zum Betreiben einer Geschirrspülmaschine nach einem der vorstehenden Ansprüche, bei dem ein Spülgang (SG) zum Spülen von Spülgut in einem Spülbehälter (1) und ein Vorheizzyklus (VHZ) zum Vorheizen von Spülflüssigkeit (S) für den Spülgang (SG) durchgeführt wird, wobei der Vorheizzyklus (VHZ) eine Heizphase (HP) umfasst, während der Spülflüssigkeit (S) umgewälzt und beheizt wird, **dadurch gekennzeichnet, dass** die Spülflüssigkeit (S) während der Heizphase (HP) aus dem Spülbehälter (1) geleitet, über eine Eingangsöffnung (28) in einen Flottenspeicher (19) gepumpt und über eine Ausgangsöffnung (22) des Flottenspeichers (19) in den Spülbehälter (1) zurückgeführt wird.

## Claims

1. Dishwasher comprising a washing compartment (1) for accommodating items to be washed and a first circulation circuit (I) for subjecting items to be washed in the washing compartment (1) to a washing liquid (S), wherein the first circulation circuit (I) has a circulation pump (13) for circulating the washing liquid (S), a water heater (12) for heating the circulated washing liquid (S), and a spraying device (7, 8) for spraying the items to be washed with the circulated washing liquid (S), wherein in the first circulation circuit (I) the washing liquid is routed from the washing compartment (1) to the circulation pump (13) and fed back into the washing compartment (1) via the spraying device (7, 8), wherein a branching point (21) is provided on an output side of the circulation pump (13) in the first circulation circuit (I), flow control means (25, 26) being assigned to said branching point (21) and allowing the washing liquid (S) to circulate optionally in the first circulation circuit (I) and/or a second circulation circuit (II), **characterised in that** the second circulation circuit (II) comprises the circulation pump (13) of the first circulation circuit (I), the water heater (12) of the first circulation circuit (I) and additionally a mixture store (19), wherein in the second circulation circuit (II) the washing liquid (S) is routed from the washing compartment (1) to the circulation pump (13), is pumped into the mixture store (19) via an input opening (28), and is fed back into the washing compartment (1) via an output opening (22) of the mixture store (19).

2. Dishwasher according to the preceding claim, **characterised in that** the washing liquid (S) in the second circulation circuit (II) is fed back into the washing compartment (1) in such a way that it flows down, in particular runs down, a partial height or a full height of an inside of a wall (20), in particular a side wall (20), of the washing compartment (1).

3. Dishwasher according to one of the preceding claims, **characterised in that** the output opening (22) is connected to the washing compartment (1) via a return line (30) for the purpose of feeding back the washing liquid (S).

4. Dishwasher according to claim 3, **characterised in that** the return line (30) leads into the washing compartment (1) in a lower region of the washing compartment (1).

5. Dishwasher according to one of the preceding claims, **characterised in that** the output opening (22) is designed as an overflow opening (22).

6. Dishwasher according to one of the preceding claims, **characterised in that** the input opening (28) and the output opening (22) are arranged at opposite end regions of the mixture store (19).

7. Dishwasher according to one of the preceding claims, **characterised in that** flow guiding elements are provided in the mixture store (19).

8. Dishwasher according to one of the preceding claims, **characterised in that** the input opening (28) is arranged at a lower end of the mixture store (19).

9. Dishwasher according to one of the preceding claims, **characterised in that** the flow control means (25, 26) comprise a water switch (25) which has at least one controllable output, this being connected to at least one spraying element (7, 8) of the spraying device (7, 8), and one further output, this being connected to a connection line (23) that leads to the mixture store (19).

10. Dishwasher according to one of the preceding claims, **characterised in that** the flow control means (25, 26) comprise a non-return valve (26) which is arranged in the connection line (23).

11. Dishwasher according to one of the preceding claims, **characterised in that** the water heater (12) is designed as a flow-through heater (12).

12. Dishwasher according to one of the preceding claims, **characterised in that** provision is made for insulation means (31) which counteract any transfer of heat from the interior of the mixture store (19) to the outside.

13. Dishwasher according to one of the preceding claims, **characterised in that** provision is made for a control device (27) wherein at least one washing program for controlling a washing routine (SG) for washing items to be washed in the washing compartment (1), and at least one preheating program for controlling a preheating cycle (VHZ) for preheating washing liquid (S) for a washing routine (SG), can be invoked separately in each case, wherein the preheating cycle (VHZ) comprises a heating phase (HP), during which washing liquid (S) is circulated and heated in the second circulation circuit (II).

14. Dishwasher according to claim 13, **characterised in that** at least a significant portion of the washing liquid (S) which is heated during the heating phase (HP) is stored in the mixture store (19) after the preheating cycle (VHZ), preferably at least until the start of the washing routine (SG).

15. Dishwasher according to one of claims 13 or 14, **characterised in that** a temperature measuring sequence (TP), which is subsequent to the preheating cycle (VHZ), is provided for measuring, by means of a temperature sensor (32), the temperature of the washing liquid (S) that is heated during the preheating cycle (VHZ).

16. Dishwasher according to claim 15, **characterised in that** depending on the temperature that is measured during the temperature measuring sequence (TP), provision is made for an afterheating sequence (NP), during which the washing liquid (S) is preferably circulated and heated in the second circulation circuit.

17. Dishwasher according to one of claims 13 to 16, **characterised in that** a first partial washing routine of the washing routine (SG) is a cleaning routine (RG), in which use is made of washing liquid (S) that was heated and then stored during the preheating cycle (VHZ).

18. Dishwasher according to one of claims 13 to 17, **characterised in that** the preheating cycle (VHZ) comprises a cleaning phase (RP), before its heating phase (HP), for cleaning a floor region of the washing compartment (1), in which washing liquid (S) first circulates via the first circulation circuit (I) and then the circulated washing liquid (S) is pumped out by means of a drain pump (18).

19. Dishwasher according to claim 18, **characterised in that** the spraying device (7, 8) has a plurality of spraying elements (7, 8) which can be connected individually to the circulation pump (13) via a water switch (25), said water switch (25) being controlled in such a way that, during the circulation in the cleaning phase (RP) of the preheating cycle (VHZ), washing liquid (S) is essentially fed back into the collection sump (11) via a spraying element (8) which is arranged in a lower region of the washing compartment (1).

20. Dishwasher according to claim 18 or 19, **characterised in that** the rotational speed of the circulation pump (13), during the circulation in the cleaning phase (RP) of the preheating cycle (VHZ), is controlled such that it is lower than its rated speed.

21. Dishwasher according to one of claims 18 to 20, **characterised in that** the rotational speed of the circulation pump (13), during the circulation in the cleaning phase (RP) of the preheating cycle (VHZ), is controlled such that washing liquid (S) emerging from a spraying element (8) which is arranged beneath a rack (5) does not in the main reach the rack (5) and/or the items to be washed that are located therein.

22. Dishwasher according to one of claims 13 to 21, **characterised in that** a rotational speed of the circulation pump (13) during circulation of washing liquid (S) in the second circulation circuit (II), in particular during the heating phase (HP) of the preheating cycle (VHZ), is lower than during the circulation in the first circulation circuit (I), and is in particular lower than during a water-ducting partial washing routine (RG, KG) of the washing routine (SG).

23. Dishwasher according to one of claims 13 to 22, **characterised in that** washing liquid (S) that was introduced into the mixture store (19) during a preceding washing routine (SG) is at least partly used in the preheating cycle (VHZ).

24. Dishwasher according to one of claims 13 to 23, **characterised in that** provision is made for outputting a message after the end of the preheating cycle (VHZ), wherein said message signals the end of the preheating cycle (VHZ) to the user.

25. Dishwasher according to claim 24, **characterised in that** the message is provided via an operator interface (29) comprising acoustic and/or optical output means.

26. Method for operating a dishwasher according to one of the preceding claims, in which method are executed a washing routine (SG) for washing items to be washed in a washing compartment (1), and a preheating cycle (VHZ) for preheating washing liquid (S) for the washing routine (SG), wherein the preheating cycle (VHZ) comprises a heating phase (HP) during which washing liquid (S) is circulated and heated, **characterised in that** during the heating phase (HP) the washing liquid (S) is routed out of the washing compartment (1), pumped into a mixture store (19) via an input opening (28), and fed back into the washing compartment (1) via an output opening (22) of the mixture store (19).

## Revendications

1. Lave-vaisselle avec une cuve de lavage (1) pour l'accueil de vaisselle et avec un premier circuit de circulation (I) pour l'alimentation de la vaisselle se trouvant dans la cuve de lavage (1) en un liquide de lavage (S), dans lequel le premier circuit de circulation (I) présente une pompe de circulation (13) pour la mise en circulation du liquide de lavage (S), un chauffage à eau (12) pour le chauffage du liquide de lavage (S) mis en circulation et un dispositif de pulvérisation (7, 8) pour la pulvérisation de la vaisselle avec le liquide de lavage (S) mis en circulation, dans lequel le liquide de lavage (S) est dirigé hors de la cuve de lavage (1) vers la pompe de circulation (13) et renvoyé via le dispositif de pulvérisation (7, 8) dans la cuve de lavage (1) dans le premier circuit de circulation (I), dans lequel est prévu, sur un côté sortie de la pompe de circulation (13), dans le premier circuit de circulation (I), un point de bifurcation (21) auquel sont affectés des moyens de commande du débit (25, 26) qui permettent de faire circuler le liquide de lavage (S) au choix dans le premier circuit de circulation (I) et/ou dans un deuxième circuit de circulation (II), **caractérisé en ce que** le deuxième circuit de circulation (II) comprend la pompe de circulation (13) du premier circuit de circulation (I), le chauffage à eau (12) du premier circuit de circulation (I) et en outre un réservoir à eau de lavage (19), dans lequel, dans le deuxième circuit de circulation (II), le liquide de lavage (S) est dirigé hors de la cuve de lavage (1) vers la pompe de circulation (13), pompé via un orifice d'entrée (28) dans le réservoir à eau de lavage (19) et renvoyé via un orifice de sortie (22) du réservoir à eau de lavage (19) dans la cuve de lavage (1).

2. Lave-vaisselle selon la revendication précédente, **caractérisé en ce que** dans le deuxième circuit de circulation (II), le liquide de lavage (S) est renvoyé de telle sorte dans la cuve de lavage (1) qu'il s'écoule vers le bas, en particulier qu'il coule le long d'une hauteur partielle ou le long d'une hauteur totale d'un côté intérieur d'une paroi (20), en particulier d'une paroi latérale (20) de la cuve de lavage (1).

3. Lave-vaisselle selon l'une des revendications précédentes, **caractérisé en ce que** l'orifice de sortie (22) est relié à la cuve de lavage (1) via une conduite de retour (30) pour le renvoi du liquide de lavage (S).

4. Lave-vaisselle selon la revendication 3, **caractérisé en ce que** la conduite de retour (30) débouche dans la cuve de lavage (1) dans une zone inférieure de la cuve de lavage (1).

5. Lave-vaisselle selon l'une des revendications précédentes, **caractérisé en ce que** l'orifice de sortie (22) est exécuté sous forme d'orifice de trop-plein (22).

6. Lave-vaisselle selon l'une des revendications précédentes, **caractérisé en ce que** l'orifice d'entrée (28) et l'orifice de sortie (22) sont disposés en des zones terminales opposées du réservoir à eau de lavage (19).

7. Lave-vaisselle selon l'une des revendications précédentes, **caractérisé en ce que** des éléments de guidage de l'écoulement sont prévus dans le réservoir à eau de lavage (19).

8. Lave-vaisselle selon l'une des revendications précédentes, **caractérisé en ce que** l'orifice d'entrée (28) est disposé en une extrémité inférieure du réservoir à eau de lavage (19).

9. Lave-vaisselle selon l'une des revendications précédentes, **caractérisé en ce que** les moyens de commande du débit (25, 26) comprennent un dispositif d'aiguillage de l'eau (25), lequel présente au moins une sortie commandable reliée à au moins un élément de pulvérisation (7, 8) du dispositif de pulvérisation (7, 8) et qui présente une sortie supplémentaire reliée à une conduite de raccordement (23) menant vers le réservoir à eau de lavage (19).

10. Lave-vaisselle selon l'une des revendications précédentes, **caractérisé en ce que** les moyens de commande du débit (25, 26) comprennent une soupape d'arrêt (26) disposée dans la conduite de raccordement (23).

11. Lave-vaisselle selon l'une des revendications précédentes, **caractérisé en ce que** le chauffage à eau (12) est exécuté sous forme de chauffe-eau (12).

12. Lave-vaisselle selon l'une des revendications précédentes, **caractérisé en ce que** des isolants (31) sont prévus, lesquels contrent une transmission de la chaleur se trouvant à l'intérieur du réservoir à eau de lavage (19) vers l'extérieur.

13. Lave-vaisselle selon l'une des revendications précédentes, **caractérisé en ce qu'**un dispositif de commande (27) est prévu, dans lequel au moins un programme de lavage pour le pilotage d'un cycle de lavage (SG) pour le lavage de vaisselle dans la cuve de lavage (1) et au moins un programme de préchauffage pour le pilotage d'un cycle de préchauffage (VHZ) pour le préchauffage de liquide de lavage (S) pour un cycle de lavage (SG) sont respectivement appelables indépendamment l'un de l'autre, dans lequel le cycle de préchauffage (VHZ) comprend une phase de chauffage (HP) durant laquelle une circulation et un chauffage du liquide de lavage (S) s'effectuent dans le deuxième circuit de circulation (II).

14. Lave-vaisselle selon la revendication 13, **caractérisé en ce qu'**au moins une partie essentielle du liquide de lavage (S) chauffé pendant la phase de chauffage (HP) est stockée dans le réservoir à eau de lavage (19) durant le cycle de préchauffage (VHZ), de préférence au moins jusqu'au début du cycle de lavage (SG).

15. Lave-vaisselle selon l'une des revendications 13 ou 14, **caractérisé en ce qu'**une séquence de mesure de la température (TP) ultérieure au cycle de préchauffage (VHZ) est prévue afin de mesurer au moyen d'un capteur de température (32) la température du liquide de lavage (S) chauffé durant le cycle de préchauffage (VHZ).

16. Lave-vaisselle selon la revendication 15, **caractérisé en ce qu'**en fonction de la température mesurée pendant la séquence de mesure de la température (TP), une séquence de chauffage ultérieur (NP) est prévue, durant laquelle le liquide de lavage (S) est mis en circulation et chauffé de préférence dans le deuxième circuit de circulation.

17. Lave-vaisselle selon l'une des revendications 13 à 16, **caractérisé en ce qu'**un premier cycle de lavage partiel du cycle de lavage (SG) est un cycle de lavage (RG) durant lequel le liquide de lavage (S) chauffé durant le cycle de préchauffage (VHZ) et ensuite stocké est utilisé.

18. Lave-vaisselle selon l'une des revendications 13 à 17, **caractérisé en ce que** le cycle de préchauffage (VHZ) comprend une phase de lavage (RP) antérieure à sa phase de chauffage (HP) pour le lavage d'une zone de fond de la cuve de lavage (1), dans laquelle une mise en circulation du liquide de lavage (S) via le premier circuit de circulation (I) et ensuite un pompage au moyen d'une pompe à lessive (18) du liquide de lavage (S) mis en circulation s'effectuent.

19. Lave-vaisselle selon la revendication 18, **caractérisé en ce que** le dispositif de pulvérisation (7, 8) présente plusieurs éléments de pulvérisation (7, 8) reliables individuellement via un dispositif d'aiguillage de l'eau (25) avec la pompe de circulation (13), dans lequel le dispositif d'aiguillage de l'eau (25) est piloté de telle sorte que pendant la mise en circulation durant la phase de lavage (RP) du cycle de préchauffage (VHZ), du liquide de lavage (S) est renvoyé dans le bac collecteur (11) essentiellement via un élément de pulvérisation (8) disposé dans une zone inférieure de la cuve de lavage (1).

20. Lave-vaisselle selon la revendication 18 ou 19, **caractérisé en ce qu'**une vitesse de rotation de la pompe de circulation (13) est pilotée de telle sorte qu'elle est inférieure à sa vitesse de rotation nominale durant la mise en circulation pendant la phase de lavage (RP) du cycle de préchauffage (VHZ).

21. Lave-vaisselle selon l'une des revendications 18 à 20, **caractérisé en ce que** la vitesse de rotation de la pompe de circulation (13) est pilotée de telle sorte que durant la mise en circulation pendant la phase de lavage (RP) du cycle de préchauffage (VHZ), le liquide de lavage (S) émanant d'un élément de pulvérisation (8) disposé sous un panier à vaisselle (5) n'atteint essentiellement pas le panier à vaisselle (5) et/ou la vaisselle qu'il contient.

22. Lave-vaisselle selon l'une des revendications 13 à 21, **caractérisé en ce que** durant une mise en circulation du liquide de lavage (S) dans le deuxième circuit de circulation (II), en particulier durant la phase de chauffage (HP) du cycle de préchauffage (VHZ), une vitesse de rotation de la pompe de circulation (13) est inférieure à celle durant la mise en circulation dans le premier circuit de circulation (I), en particulier à celle durant un cycle de lavage partiel à circulation d'eau (RG, KG) du cycle de lavage (SG).

23. Lave-vaisselle selon l'une des revendications 13 à 22, **caractérisé en ce que** le liquide de lavage (S) engrangé dans le réservoir à eau de lavage (19) est utilisé durant le cycle de préchauffage (VHZ) et au moins partiellement durant un cycle de lavage (SG) antérieur.

24. Lave-vaisselle selon l'une des revendications 13 à 23, **caractérisé en ce que** l'émission d'un message signalant à l'utilisateur la fin du cycle de préchauffage (VHZ) est prévue après la fin du cycle de préchauffage (VHZ).

25. Lave-vaisselle selon la revendication 24, **caractérisé en ce que** le message s'opère via une interface d'utilisation (29), laquelle comprend des moyens d'émission acoustiques et/ou optiques.

26. Procédé d'exploitation d'un lave-vaisselle selon l'une des revendications précédentes, dans lequel un cycle de lavage (SG) pour le lavage de vaisselle dans une cuve de lavage (1) est un cycle de préchauffage (VHZ) pour le préchauffage du liquide de lavage (S) pour le cycle de lavage (SG) sont exécutés, dans lequel le cycle de préchauffage (VHZ) comprend une phase de chauffage (HP) durant laquelle le liquide de lavage (S) est mis en circulation et chauffé, **caractérisé en ce que** le liquide de lavage (S) est dirigé hors de la cuve de lavage (1) durant la phase de chauffage (HP), pompé via un orifice d'entrée (28) dans un réservoir à eau de lavage (19) et renvoyé via un orifice de sortie (22) du réservoir à eau de lavage (19) dans la cuve de lavage (1).
